# EUROPÄISCHE PATENTSCHRIFT

(11) **EP 0 367 845 B1**
(45) Veröffentlichungstag und Bekanntmachung des Hinweises auf die Patenterteilung: **18.12.1991**
(21) Anmeldenummer: 88118520.1
(22) Anmeldetag: 07.11.1988
(51) Int. Cl.: F04C 29/06

(54) **Flüssigkeitsringpumpe**
Liquid ring pump
Pompe à anneau liquide

(43) Veröffentlichungstag der Anmeldung: 16.05.1990
(73) Patentinhaber: SIEMENS AKTIENGESELLSCHAFT, 80333 München (DE)
(72) Erfinder: Schönwald, Siegfried, Dipl.-Ing., D-8740 Bad Neustadt/S (DE); Seufert, Robert, D-8741 Bastheim (DE)

(56) Entgegenhaltungen:
- US-A- 1 897 199
- US-A- 3 180 449
- US-A- 4 636 154

## Beschreibung

Die Erfindung betrifft eine Flüssigkeitsringpumpe mit einem in ihrem Pumpengehäuse drehbar gelagerten Pumpenrad gemäß dem Oberbegriff des Anspruchs 1.

Eine solche Flüssigkeitsringpumpe ist durch die EP-PS 0 138 182 bekannt. Bei Flüssigkeitsringpumpen tritt insbesondere bei mittleren Ansaugdrücken ein sehr störendes, röhrendes Geräusch auf, das über den Druck- bzw. Auslaßstutzen nach außen dringt. Dieses Geräusch entsteht an den Auslaßöffnungen der Steuerscheibe, durch die das in den Schaufelzellen des Pumpenrades eingeschlossene und verdichtete Gas rhythmisch ausgeschoben wird.

Durch die US-A-4 636 154 ist ein Rollkolbenverdichter bekannt. Damit es bei einem solchen Verdichter durch das zur Schmierung des Rollkolbens eingebrachte und sich üblicherweise in dem der Auslaßöffnung des Verdichters nachgeschalteten Schalldämpfer sammelnde Schmieröl nicht zur Ölschlägen zwischen dem die Auslaßöffnung verschließenden Auslaßventil und dem angesammelten Schmieröl kommt, ist in einer Gehäusewand des Schalldämpfers eine Abflußöffnung für das Öl vorgesehen. Um das Öl von der Auslaßöffnung zu der entsprechenden Gehäusewand zu leiten, ist im Anschluß an die Auslaßöffnung ein einen schrägen Wandverlauf aufweisender axialer Wandvorsprung vorgesehen. Von diesem Wandvorsprung gelangt das Öl zu der Gehäusewand und tritt dann über die Auslaßöffnung aus dem Schalldämpfer aus.

Der Erfindung liegt die Aufgabe zugrunde, eine Flüssigkeitsringpumpe der gattungsgemäßen Art so auszubilden, daß das nach außen dringende Geräusch wesentlich reduziert wird.

Die Lösung der gestellten Aufgabe gelingt nach der Erfindung durch die im Kennzeichen des Anspruchs 1 angegebenen Merkmale. Die gewünschte Umlenkung der Betriebsflüssigkeit wird durch die sich axial in den Druckraum erstreckende Leitflächen erreicht. Durch diese Umlenkung der Betriebsflüssigkeit wird ein fein verteilter Flüssigkeitsschleier erzeugt, der eine stark schalldämpfende Wirkung hat. Hierdurch wird gewährleistet, daß das geförderte Gas keinen Durchtrittsweg für das Geräusch bildet, der nicht mit einem ausreichenden Flüssigkeitsschleier erfüllt ist.

Unerwünschte Drosselverluste des verdichteten Gases werden dadurch klein gehalten, daß das Gas möglichst wenig umgelenkt wird.

Dies wird dadurch erreicht, daß die Leitfläche die Mündungsöffnung des Druckstutzens in axialer Richtung nur teilweise überdeckt bzw. daß sich bei der Anordnung von mehreren Leitflächen diese sich in axialer Richtung nicht überlappen, so daß noch ein möglichst geradliniger Weg zur Mündungsöffnung des Druckstutzens für die Gasteilchen verbleibt.

Fertigungstechnisch vorteilhaft ist es, wenn die eine Leitfläche an der Wand des Gehäusedeckels angeformt und die weitere Leitfläche als gesondertes Bauteil am Gehäusedeckel angebracht ist. Hierdurch werden Hinterschneidungen vermieden, die das Herstellen des Gehäusedeckels im Gießverfahren verteuern. Ein einfaches Anbringen der weiteren Leitfläche ergibt sich durch das Einstecken dieser streifenförmig ausgebildeten Leitfläche in sich in axialer Richtung am Gehäusedeckel erstreckende Halteschlitze. Dabei wird ein Festklemmen dieser weiteren Leitfläche in den Halteschlitzen dadurch erreicht, daß diese aus einem elastischen Kunststoffstreifen besteht, dessen Länge geringfügig größer als der geradlinige Abstand zwischen den Grundflächen der Halteschlitze ist. Der Kunststoffstreifen muß infolge dieser Längenbemessung beim Einschieben in die Halteschlitze etwas durchgewölbt werden, so daß er durch die dabei entstehende Spannkraft gegen die Grundflächen der Halteschlitze gepreßt und somit in diesen festgeklemmt wird.

Anhand eines in der Zeichnung dargestellten Ausführungsbeispieles wird der Anmeldungsgegenstand nachfolgend näher beschrieben. Es zeigt:
- FIG 1: eine Flüssigkeitsringpumpe im Teillängsschnitt,
- FIG 2: eine Draufsicht der der Steuerscheibe zugewandten Seite des Gehäusedeckels der Flüssigkeitsringpumpe.

Mit 1 ist das Pumpengehäuse einer Flüssigkeitsringpumpe bezeichnet, in dem ein mit Schaufeln 2 versehenes Pumpenrad 3 drehbar gelagert und über einen aus dem Pumpengehäuse 1 vorstehenden Wellenstummel 4 antreibbar ist. Auf der einen Stirnseite des Pumpengehäuses 1 ist eine Steuerscheibe 5 zwischen dem Pumpengehäuse 1 und einem das Pumpengehäuse 1 auf dieser Seite verschließenden Gehäusedeckel 6 angeordnet.

An dem Gehäusedeckel 6 sind ein Saug- und ein Druckstutzen 7 und 8 angeformt. Der Saugstutzen 7 mündet in einen von dem Gehäusedeckel 6 und der Steuerscheibe 5 umgrenzten Saugraum 9. Die Mündungsöffnung 10 des Druckstutzens 8 steht mit einem ebenfalls vom Gehäusedeckel 6 und der Steuerscheibe 5 umgrenzten Druckraum 11 in Verbindung. Der Saugraum 9 und der Druckraum 11 sind durch einen am Gehäusedeckel 6 angeformten und gegebenenfalls unter Zwischenfügung eines Dichtelementes an der Steuerscheibe 5 anliegenden Mittelsteg 12 druckmäßig gegeneinander abgegrenzt.

Die Steuerscheibe 5 weist bekanntlich jeweils mindestens eine Einlaß- und eine Auslaßöffnung auf. In der FIG 2 ist die mit dem Saugraum 9 in Verbindung stehende Einlaßöffnung 13 gestrichelt dargestellt. Die in mehrere Auslaßbohrungen 14 und einen Auslaßschlitz 15 unterteilte und mit dem Druckraum 11 in Verbindung stehende Auslaßöffnung ist ebenfalls gestrichelt im Bereich des Druckraumes 11 eingezeichnet. Die Auslaßbohrungen 14 können in bekannter Weise durch Ventile verschlossen oder durch Ventilzungen abgedeckt sein.

An der Innenseite der Wand 6a des Gehäusedeckels 6 ist eine sich in axialer Richtung erstreckende Leitfläche 16 angeformt. Eine weitere Leitfläche 17 ist als gesondertes Bauteil (z.B. elastischer Kunststoffstreifen) ausgebildet und in am Mittelsteg 12 und an einem die eine Leitfläche 16 in axialer Richtung überragenden Haltesteg 18 vorgesehene Halteschlitze 19 und 20 eingesteckt. Die weitere Leitfläche 17 ist zweckmäßiger Weise als elastischer Kunststoffstreifen ausgebildet und in ihrer axialen Länge etwas größer bemessen als der geradlinige Abstand zwischen den Grundflächen der beiden Halteschlitze 19 und 20. Somit muß der die weitere Leitfläche bildende Kunststoffstreifen beim Einsetzen in die Halteschlitze 19 und 20 entsprechend durchgebogen werden. Die durch das Durchbiegen entstehende Spannkraft preßt die Seitenkanten des Kunststoffstreifens gegen die Grundflächen der Halteschlitze 19 und 20, so daß der Kunststoffstreifen ohne weitere Befestigungsmittel in seiner Lage durch Klemmwirkung gehalten ist.

Während des Betriebes der Flüssigkeitsringpumpe wird zusammen mit dem in den Schaufelzellen verdichteten Gas auch ein Teil der Betriebsflüssigkeit durch die Auslaßbohrungen 14 und den Auslaßschlitz 15 ausgestoßen. Dieses Gas-Flüssigkeits-Gemisch durchströmt den Druckraum 11 zur Mündungsöffnung 10 des Druckstutzens 8 hin. Dabei wird das Gemisch zunächst an der weiteren Leitfläche 17, die gegenüber der am Gehäusedeckel 6 angeformten Leitfläche 16 radial weiter innen liegt, abgelenkt. Die Flüssigkeitsteilchen behalten dabei wegen ihrer größeren Massenträgheit gegenüber den Gasteilchen ihre axial gerichtete Ablenkrichtung bei, bis sie an der Wand 6a des Gehäusedeckels 6 wieder in radialer Richtung und anschließend durch die Leitfläche 16 wieder in axialer Richtung umgelenkt werden und schließlich über die Mündungsöffnung 10 in den Druckstutzen 8 gelangen. Der Weg der Flüssigkeitsteilchen ist durch einen gestrichelt gezeichneten Pfeil 21 dargestellt.

Die Gasteilchen werden wegen ihrer geringeren Masse und damit geringeren Trägheit weniger stark abgelenkt und können, da sich die beiden Leitflächen 16 und 17 in axialer Richtung nicht überlappen, relativ geradlinig an den Leitflächen 16 und 17 vorbei zur Mündungsöffnung 10 strömen. Ihr Weg ist durch einen ausgezogenen Pfeil 22 dargestellt.

Wie aus dieser Darstellung zu erkennen ist, kreuzen die Flüssigkeitsteilchen den Weg der Gasteilchen. Somit wird durch den aus den Flüssigkeitsteilchen bestehenden Schleier eine Dämpfungsschicht zwischen den Auslaßbohrungen 14 und dem Auslaßschlitz 15 der Steuerscheibe 5 und der Mündungsöffnung 10 des Druckstutzens 8 erzeugt, die die an den Auslaßbohrungen 14 und dem Auslaßschlitz 15 entstehenden Geräusche stark dämpft. Die Dämpfungsmaßnahmen erfordern dabei nur einen minimalen Aufwand. Da die Gasteilchen nur wenig umgelenkt werden, ergeben sich keine ins Gewicht fallenden Druckverluste.

## Patentansprüche

1. Flüssigkeitsringpumpe mit einem in ihrem Pumpengehäuse drehbar gelagerten Pumpenrad, bei welcher Pumpe an mindestens einer Stirnseite zwischen dem Pumpengehäuse (1) und einem mit je einem Saug- und Druckstutzen (7 und 8) versehenen Gehäusedeckel (6) eine Steuerscheibe (5) angeordnet ist, die mindestens je eine Einlaß- und eine Auslaßöffnung (13 bzw.14,15) aufweist, wobei die Einlaßöffnung (13) im Bereich eines zwischen dem Gehäusedeckel (6) und der Steuerscheibe (5) ausgebildeten und mit dem Saugstutzen (7) in Verbindung stehenden Saugraumes (9) und die Auslaßöffnung (14,15) im Bereich eines ebenfalls zwischen dem Gehäusedeckels (6) und der Steuerscheibe (5) ausgebildeten, mit dem Druckstutzen (8) in Verbindung stehenden und gegenüber dem Saugraum (9) druckmäßig abgegrenzten Druckraumes (11) an der Steuerscheibe (5) angeordnet ist,
**dadurch gekennzeichnet,**
daß der mit dem verdichteten Gas zusammen ausgestoßene Teil der Betriebsflüssigkeit auf seinem Weg durch den Druckraum (11) durch mindestens eine auf der Wegstrecke von der Auslaßöffnung (14,15) bis zur Mündungsöffnung (10) des Druckstutzens (8) am Gehäusedeckel (6) vorgesehene und in axialer Richtung die Mündungsöffnung (10) teilweise überdeckende Leitfläche (16) quer zur Strömungsrichtung (Pfeil 22) des ebenfalls den Druckraum (11) zum Druckstutzen (8) hin durchströmenden Gases umgelenkt ist.

2. Flüssigkeitsringpumpe nach Anspruch 1,
**dadurch gekennzeichnet,**
daß eine weitere Leitfläche (17) vorgesehen ist, wobei die beiden Leitflächen (16 und 17) in radialem Abstand einander gegenüberliegend und in axialer Richtung nicht überlappend im Druckraum (11) angeordnet sind.

3. Flüssigkeitsringpumpe nach Anspruch 2,
**dadurch gekennzeichnet,**
daß die eine Leitfläche (16) an der Wand (6a) des Gehäusedeckels (6) angeformt ist und die weitere auf der der Steuerscheibe (5) benachbarten Seite des Gehäusedeckels (6) angeordnete Leitfläche (17) als gesondertes Bauteil am Gehäusedeckel (6) angebracht ist.

4. Flüssigkeitsringpumpe nach Anspruch 3,
**dadurch gekennzeichnet,**
daß die weitere Leitfläche (17) streifenförmig ausgebildet und in am Gehäusedeckel (6) sich in axialer Richtung erstreckende Halteschlitze (19 und 20) einsteckbar ist.

5. Flüssigkeitsringpumpe nach Anspruch 4,
**dadurch gekennzeichnet,**
daß die weitere Leitfläche (17) als elastischer Kunststoffstreifen ausgebildet ist, dessen Länge geringfügig größer als der geradlinige Abstand zwischen den Grundflächen der Halteschlitze (19 und 20) ist.

## Claims

1. Liquid ring pump having a pump impeller rotatably mounted in its pump housing, in which pump there is arranged, on at least one face between the pump housing (1) and a housing cover (6) provided with an intake-and pressure-connection (7 and 8), a control disc (5) which has at least one inlet and one outlet aperture (13 or 14, 15), the inlet aperture (13) being arranged on the control disc (5) in the region of an intake chamber (9) formed between the housing cover (6) and the control disc (5) and connected to the intake connection (7), and the outlet aperture (14, 15) being arranged on the control disc (5) in the region of a pressure chamber (11) also formed between the housing cover (6) and the control disc (5), connected to the pressure connection (8) and pressure-wise demarcated with respect to the intake chamber (9), characterised in that the portion of the operating liquid expelled together with the compressed gas is guided along its path through the pressure chamber (11) by at least one baffle (16) which is provided on the stretch from the outlet aperture (14, 15) to the outlet opening (10) of the pressure connection (8) on the housing cover (6) and partially covering the outlet opening (10) in the axial direction transversely to the flow direction (arrow 22) of the gas also flowing through the pressure chamber (11) to the pressure connection (8).

2. Liquid ring pump according to claim 1,
characterised in that a further baffle (17) is provided, the two baffles (16 and 17) being arranged in the pressure chamber (11) opposite each other at a radial separation, and not overlapping in the axial direction.

3. Liquid ring pump according to claim 2,
characterised in that the one baffle (16) is formed on the wall (6a) of the housing cover (6) and the other baffle (17), arranged on the side of the housing cover (6) adjacent to the control disc (5), is fitted as a separate component on the housing cover (6).

4. Liquid ring pump according to claim 3,
characterised in that the other baffle (17) is of strip-shaped construction and can be inserted into retaining slits (19 and 20) extending in the axial direction on the housing cover (6).

5. Liquid ring pump acccording to claim 4,
characterised in that the other baffle (17) is constructed as a flexible plastics strip whose length is slightly greater than the rectilinear distance between the surfaces of the retaining slits (19 and 20).

## Revendications

1. Pompe à anneau liquide comportant un rotor monté de façon à pouvoir tourner dans le carter de la pompe, dans laquelle est disposé, sur au moins une face frontale, entre le carter (1) de la pompe et un couvercle (6) du carter comportant respectivement une tubulure d'aspiration et une tubulure de refoulement (7 et 8), un disque de commande (5) qui possède au moins une ouverture d'admission et une ouverture de sortie (13 ou 14, 15), l'ouverture d'admission (13) étant disposée dans la zone d'une chambre d'aspiration (9) formée entre le couvercle (6) du carter et le disque de commande (5) et raccordée à la tubulure d'aspiration (7), et l'ouverture de sortie (14,15) étant disposée dans la zone d'une chambre de refoulement (11) également formée entre le couvercle (6) du carter et le disque de commande (5) et raccordé à la tubulure de refoulement (8) et dans lequel la pression est limitée par rapport à la chambre d'aspiration (9), sur le disque de commande,
caractérisée par le fait
que la partie, du liquide de service qui est éjectée conjointement avec le gaz comprimé, est renvoyée sur son trajet à travers la chambre de refoulement (11) transversalement par rapport à la direction d'écoulement (22) du gaz qui traverse également la chambre de refoulement (11) en direction de la tubulure de refoulement (8), par au moins une surface de guidage (16) qui est prévue dans la section du trajet allant de l'ouverture de sortie (14,15) à l'embouchure (10) de la tubulure de refoulement (8) sur le couvercle (6) du carter et qui recouvre en partie l'embouchure (10) dans la direction axiale.

2. Pompe à anneau liquide suivant la revendication 1, caractérisée par le fait
qu'il est prévu une autre surface de guidage (17), les deux surfaces de guidage (16,17) étant situées en vis-à-vis l'une de l'autre et à une certaine distance radiale et étant disposées de manière à ne pas se chevaucher dans la direction axiale à l'intérieur de la chambre de refoulement.

3. Pompe à anneau liquide suivant la revendication 2, caractérisée par le fait
qu'une surface de guidage (16) est formée par moulage sur la paroi (6a) du couvercle (6) du carter et que l'autre surface de guidage (17), qui est située sur le côté du couvercle (6) du carter, voisin du disque de commande (5), est disposée sous la forme d'un composant séparé sur le couvercle (6) du carter.

4. Pompe à anneau liquide suivant la revendication 3, caractérisée par le fait que l'autre surface de guidage (17) est réalisée sous la forme d'une bande et elle peut être enfichée dans des fentes de retenue (19 et 20), qui s'étendent dans la direction axiale sur le couvercle (6) du carter.

5. Pompe à anneau liquide suivant la revendication 4, caractérisée par le fait que l'autre surface de guidage (17) est réalisée sous la forme d'une bande en matière plastique élastique, dont la longueur est légèrement supérieure à la distance rectiligne entre les surfaces du fond des fentes de retenue (19 et 20).
